# EUROPÄISCHE PATENTSCHRIFT

(11) **EP 2 839 105 B1**
(45) Veröffentlichungstag und Bekanntmachung des Hinweises auf die Patenterteilung: **15.11.2017**
(21) Anmeldenummer: 13718784.5
(22) Anmeldetag: 15.04.2013
(51) Int. Cl.: E21B 19/14, E21B 19/15

(54) **ROHRLAGER UND VERFAHREN ZUM ZU- UND ABFÜHREN VON ROHRKÖRPERN ZU EINER BOHRANLAGE**
PIPE RACK AND METHOD FOR FEEDING AND REMOVING TUBULAR BODIES TO AND FROM A DRILLING INSTALLATION
SUPPORT DE TUBES ET PROCÉDÉ POUR L'ACHEMINEMENT ET L'ÉVACUATION DE CORPS TUBULAIRES À DESTINATION ET À PARTIR D'UNE INSTALLATION DE FORAGE

(30) Priorität: 16.04.2012 DE 102012007402
(43) Veröffentlichungstag der Anmeldung: 25.02.2015
(73) Patentinhaber: Herrenknecht Vertical GmbH, 77963 Schwanau (DE)
(72) Erfinder: BINDER, Jürgen, 77933 Lahr-Sulz (DE); NADAN, Andrej, 77955 Ettenheim (DE)
(74) Vertreter: Wetzel, Philipp
(86) Internationale Anmeldenummer: PCT/EP2013/001100
(87) Internationale Veröffentlichungsnummer: WO 2013/156133

(56) Entgegenhaltungen:
- EP-A2- 1 953 334
- WO-A1-2004/035985
- WO-A1-2011/074951
- WO-A1-2012/025804
- WO-A2-2006/073312
- WO-A2-2011/120627
- CA-A1- 2 661 631
- US-A- 5 375 667
- US-A1- 2009 196 712
- US-A1- 2010 239 404
- US-B1- 6 763 898

## Beschreibung

Die Erfindung betrifft ein Rohrlager zum Zu- und Abführen von Rohrkörpern, insbesondere Bohrstangen, Casingrohre, und/oder Bohrstrangteile wie Schwerstangen, Bohrmotoren oder dergleichen, zu einer Bohranlage zum Erstellen von Tiefbohrungen mit einem Grundgerüst, wenigstens einem Gestell, das als Transport- und Lagergestell von Rohrkörpern vorgesehen ist, und in dem mehrere Rohrkörper zu einer Charge angeordnet sind, und einer Entnahmevorrichtung zum Entnehmen der Rohrkörper aus dem Gestell und Zuführen der Rohrkörper in das Gestell, wobei das Grundgerüst wenigstens zwei Aufnahmeabschnitte zum Aufnehmen des Gestells in einer im wesentlichen horizontalen Anordnung aufweist, wobei das Gestell im Aufnahmeabschnitt nach dem Einsetzen drehbar befestigt ist und mittels einem Hubelement von einer horizontalen Ausrichtung in eine vertikale Ausrichtung überführbar ist, und wobei die Rohrköper einzeln mit der Entnahmevorrichtung aus dem Gestell in vertikaler Position entnehmbar oder einsetzbar sind. Des Weiteren betrifft die Erfindung ein Verfahren zum Zu- und Abführen von Rohrkörpern.

Solche Rohrlager sind beispielsweise aus WO 2004035985 A1, US 20100239404 A1 oder US 5375667 A bekannt.

Beim Erstellen von Tiefbohrungen, beispielsweise für die Förderung von Erdöl und Erdgas oder für die Energiegewinnung aus geothermischer Energie wird ein Bohrwerkzeug verwendet, das über einen aus Bohrgestänge und Bohrstrangteilen wie Schwerstangen, Bohrmotore oder dergleichen bestehenden Bohrstrang angetrieben wird. Während des Bohrfortschritts als solches müssen, nachdem ein gewisser Bohrfortschritt erzielt wurde, weitere Bohrstangen dem Bohrstrang hinzugefügt werden. Diese Bohrstangen werden von außen zugeführt. Dafür ist neben der Bohranlage ein Rohrlager vorgesehen.

Weiterhin ist es während des Erstellens der Tiefbohrung notwendig, das Bohrwerkzeug zu wechseln, entweder weil es verschlissen ist, oder sich die geologischen Gegebenheiten geändert haben, und deswegen eine andere Art von Werkzeug notwendig wird. Zum Wechseln des Bohrwerkzeugs muss der gesamte Bohrstrang aus dem Bohrloch ausgebaut werden, und nachdem ein neues Bohrwerkzeug vorgesehen wurde, wieder eingebaut werden. Hierfür werden die Bohrstangen des Bohrgestänges, beispielsweise bei großen Anlagen, jeweils zu zwei oder drei Stück auf einmal aus- und eingebaut, und in den Turm der Bohranlage aufrecht abgestellt. Ist dieses Lager im Turm voll, so müssen die dann noch aus- oder einzubauenden Bohrstangen aus der Bohranlage entfernt werden. Bei kleinen Anlagen ohne die Möglichkeit, Rohre im Turm abzustellen, werden die Bohrstangen direkt im Rohrlager abgelegt.

Eine bekannte Ausführungsform sieht ein Rohrlager vor, dass über eine schiefe Ebene mit der Bohranlage verbunden ist. Das Bohrgestänge wird über diese schiefe Ebene mittels einer Hubvorrichtung in die Bohranlage transportiert, und anschließend mit der Hubvorrichtung der Bohranlage zugeführt und eingebaut. Dieses Vorgehen ist mit viel Handarbeit und Verletzungsgefahr verbunden. Des Weiteren geht mit dem Lagerplatz für die Bohrstangen außerhalb der Bohranlage ein großer Bohrplatz einher, was bei bestimmten Anwendungen nicht zwangsläufig vorteilhaft ist.

Bei Offshore-Anlagen besteht weiterhin die Problematik, dass ggf. die Masten der Bohranlage als solches nicht so groß und massiv ausgeführt sind. Dieses ist auch bei Bohranlagen der Fall, die zur Exploration dienen, die beispielsweise auf Jack-Up-Riggs oder Schiffen angeordnet sind. Hier besteht die Problematik, dass nicht hinreichend viele Bohrstangen im Mast der Bohranlage abgestellt werden können bzw., dass diese bei verschlechternden Wetterbedingungen aus der Bohranlage entfernt werden müssen. Dieses ist insbesondere bei Bohranlagen der Fall, die auf auskragenden Auslegerplattformen angeordnet sind.

Gleiches trifft auch auf Anlagen zu, die verfahrbar sind. Hier müssen aus Gewichtsgründen ebenfalls die Bohrstangen wenigstens beim Skidden der Anlage zum nächsten Bohrpunkt außerhalb der Anlage abgelegt werden.

Aufgabe der Erfindung ist es daher, ein Rohrlager bereitzustellen, mit dem eine Bohranlage mit Rohrkörpern automatisiert und auf einfache Weise sicher und schnell mit geringem Wartungsaufwand versorgt werden kann.

Des Weiteren hat sich gezeigt, dass insbesondere bei Bohranlagen, die auf beengten Verhältnissen, wie beispielsweise Explorationsanlagen oder bei Anlagen mit eng aneinander liegenden Bohrpunkten, eingesetzt werden, der Gesamtablauf von Lagerung der Bohrstangen in Bezug auf die Bohranlage und im Hinblick auf Lagerort, Zu- und Abführen der Bohrstangen vom Lagerort zur Bohranlage und insbesondere das Lagern der Bohrstangen in Bezug auf das Ein- und Ausbauen eines Meißels insgesamt verbesserungswürdig ist. Des Weiteren ist es daher die Aufgabe der Erfindung, ein System und ein Verfahren bereit zu stellen, bei dem die Bohrstangen auf einfache und sichere Art und Weise der Bohranlage zu- und abgeführt werden können, insbesondere auf beengten Platzverhältnissen.

Gelöst wird die Aufgabe erfindungsgemäß durch ein Rohrlager, bei dem die Entnahmevorrichtung zwischen einer Aufnahme-/Abgabeposition vor den Aufnahmeabschnitten und einer Übergabe-/Empfangsposition zur Übergabe des Rohrkörpers an einen Pipehandler oder zum Empfang des Rohrkörpers von einem Pipehandler verfahrbar ist.

Vorteilhaft hierbei ist, dass es möglich ist, durch die Ausführung des Rohrlagers die Handhabung des Rohrlagers komplett vertikal durchzuführen, was eine erhebliche Verfahrensvereinfachung darstellt und Energie einspart, da nicht jeder Rohrkörper von der notwendigen Vertikalen in die Horizontale überführt werden muss. Weiterhin wird hierdurch eine Automatisierung des Vorgangs ermöglicht.

Eine weitere Lehre der Erfindung sieht vor, dass das Hubelement an einer Seite am Grundgerüst und an der anderen Seite am dem Gestell angeordnet ist. Auf diese Weise kann ohne eine zusätzliche Hubvorrichtung wie ein externer Kran das Aufrichten vorgenommen werden.

Eine weitere Lehre der Erfindung sieht vor, dass die Entnahmevorrichtung ein vertikal wirksames Hubelement zur aufweist, über das der Rohrkörper anhebbar ist, wobei das vertikal wirksame Hubelement bevorzugt horizontal von der Entnahmevorrichtung weg verfahrbar ist. Auf diese Weise kann sicher ein Vereinzeln aus dem Gestell heraus erfolgen.

Eine weitere Lehre der Erfindung sieht vor, dass die Entnahmevorrichtung ein horizontal wirksames Halte- und/oder Greifelement zur aufweist, wobei das vertikal wirksame Halte- und/oder Greifelement bevorzugt horizontal von der Entnahmevorrichtung weg verfahrbar ist. Hierdurch wird ein sicherer vertikaler Transport ermöglicht.

Eine weitere Lehre der Erfindung sieht vor, dass im Aufnahmeabschnitt unterhalb des Gestells ein Eingriffsbereich vorgesehen ist, in den die Entnahmevorrichtung wirksam eingreift. Es hat sich gezeigt, dass das Herausheben von unten besonders einfach und wartungsarm zu realisieren ist.

Eine weitere Lehre der Erfindung sieht vor, dass eine Steuerung vorgesehen ist, über die die Entnahme oder das Hinzufügen der Rohrkörper steuerbar ist, wobei bevorzugt einzelne Aufnahmeabschnitte mit der Steuerung sperrbar sind. Dadurch können während des Betriebs Gestelle ergänzt oder entnommen werden. Vorteilhaft ist weiterhin, mehrere Aufnahmen vorzusehen, wodurch ein kontinuierlicher Betrieb ermöglicht wird.

Eine weitere Lehre der Erfindung sieht vor, dass das Rohrlager auf Schienen angeordnet und mit in den Aufnahmeabschnitten vorgesehenen Gestellen verskiddbar ist.

In Bezug auf das Verfahren wird die erfindungsgemäße Aufgabe durch ein Verfahren gelöst, bei dem die Rohrkörper in einem Gestell zu einer Charge angeordnet werden, das Gestell im Wesentlichen horizontal zu einem Rohrlager angeliefert und in einen Aufnahmeabschnitt des Rohrlagers um eine horizontale Drehachse drehbar angeordnet wird, das Gestell anschließend im Rohrlager von einer im Wesentlichen horizontalen Position in eine vertikale Position angehoben und arretiert wird, jeweils ein vertikaler Rohrkörper mit einer Entnahmevorrichtung aus dem vertikalen Gestell entnommen wird und an einen Pipehandler übergeben wird, der den Rohrköper dem Bohrbereich zuführt.

Eine weitere Lehre der Erfindung sieht vor, dass eine Steuerung vorgesehen wird, wobei bevorzugt die Rohrkörper und/oder Gestelle in einer Inventarliste vermerkt werden und besonders bevorzugt die Inventarliste bei der Steuerung berücksichtigt wird.

Eine weitere Lehre der Erfindung sieht vor, dass die Rohrkörper in dem Gestell vor der Lieferung zum Bohrort zur Charge angeordnet werden.

Eine weitere Lehre der Erfindung sieht vor, dass der Rohkörper mit der Entnahmevorrichtung von unten angehoben und aus dem Gestell entnommen wird.

Eine weitere Lehre der Erfindung sieht vor, dass das Gestell mit Hilfe einem an dem Rohrlager vorgesehen Hubelement, bevorzugt ein Hydraulikzylinder oder eine Zahnstange, von einer im Wesentlichen horizontalen Position in eine vertikale Position angehoben wird.

Nachfolgend wird die Erfindung anhand eines bevorzugten Ausführungsbeispiels in Verbindung mit Zeichnungen näher erläutert. Dabei zeigen:
- Fig. 1 bis Fig. 13: das erfindungsgemäße Rohrlager in Verbindung mit den einzelnen Verfahrensschritten des erfindungsgemäßen Verfahrens.

An einem Bohrort 10 sind einzelne Bohransatzpunkte 11 vorgesehen. Über einem Bohransatzpunkt 11 ist eine Bohranlage 12 angeordnet, die zum Skidden auf Schienen 13 angeordnet ist. Die Bohranlage 12 ist als hydraulische Bohranlage ausgeführt, und auf einem Tieflader 14 angeordnet. Ein Pipehandler 15 für ein Handeln aufrechtstehender Bohrstangen 16 ist vorgesehen. Der Pipehandler 15 umfasst einen Träger 17 auf dem die Greifeinheit 18 in der Höhe verfahrbar ist. Die Greifeinheit 18 ist zwischen dem Bohrbereich 19 und einem Übergabepunkt 20 eines Rohrlagers 21 verschwenkbar.

Das Rohrlager 21 umfasst einen Grundkörper 22, der auf Schienen 23 verskiddbar gelagert ist. Oberhalb des Grundkörpers 22 sind Aufnahmeabschnitte 24 vorgesehen, die jeweils zu zwei gegenüberliegenden Seiten durch eine vertikale Trägerkonstruktion 25 begrenzt sind. Die Trägerkonstruktion 25 weist an ihrem oberen Ende eine Aufnahme 26 auf, in die ein Arretier- und Drehelement 27 anordbar ist. An einer der Bohranlage 12 abgewandten Seite 28 des Rohrlagers 21 sind Aufnahmen 29 zum Anbringen eines Hydraulikzylinders 30 vorgesehen. Die Aufnahmeabschnitte 24 sind zwischen den Trägerkonstruktionen 25 hin zu den Seiten 28, 31 offen ausgeführt.

Zwischen der der Bohranlage zugewandten Seite 31 und dem Ansatzpunkt 32 der Bohranlage 12 ist eine Entnahmevorrichtung 33 angeordnet. Diese ist fahrbar auf Schienen 34 vorgesehen. Sie umfasst ein Basisabschnitt 35, der auch das Fahrwerk (nicht dargestellt) auf den Schienen 34 umfasst. Auf dem Basisabschnitt 35 ist ein Träger 36 angeordnet, an dessen oberen Ende eine Haltereinheit 37 vorgesehen ist. Im Basisabschnitt 35 ist ein teleskopartig ausfahrbarer Ausleger 38 vorgesehen, an dessen Ende ein Entnahmeelement 39, das über einen Hydraulikzylinder 40 vertikal bewegt wird, vorgesehen ist.

Die Bohrstangen 16 sind in einem Transport- und Lagergestell 41 vorgesehen. Das Transport- und Lagergestell 41 umfasst zu beiden Seiten einen Rahmen 42, an dem das Arretier- und Drehelement 27 angeordnet ist. Innerhalb der Rahmen 42 sind Anordnungselemente 43 vorgesehen, die Vertiefungen 44 aufweisen, in denen die Bohrstangen 16 vorgesehen sind. Je nach Ausführung der Anordnungselemente 43 können ein oder mehrere Reihen von Bohrstangen 16 innerhalb eines Transport- und Lagergestells 41 vorgesehen werden. An der Oberseite 51 des Transport- und Lagergestells 41 sind Hubanschläge 45 vorgesehen. An der Unterseite des Transport- und Lagergestells 41 ist eine Aufnahme 46 zum Anschlagen des Hydraulikzylinders 30 vorgesehen.

Das Transport- und Lagergestell 41 wird auf einem Tieflader 47 angeliefert. Dieser wird dabei so aufgestellt, dass das auf ihm angeordnete Transport- und Lagergestell 41 mit einem Aufnahmeabschnitt 24 des Rohrlagers 21 fluchtet (Fig. 2). Anschließend wird das Transport- und Lagergestell 41 in den Aufnahmeabschnitt 24 zwischen den Trägerkonstruktionen 25 eingeschoben. Dabei werden die jeweils an der Außenseite des Rahmens 42 vorgesehenen Arretier- und Drehelemente 27 in die Aufnahmen 26 eingeschoben. Dieses ist in den Fig. 3 bis Fig. 5 zu sehen. Befindet sich in das Arretier- und Drehelement 27 an der korrekten Position in der Aufnahme 26, wie dieses in Fig. 5 dargestellt ist, wird eine Arretierung 48 durch eine Öffnung 49 in der Aufnahme 26 in das Arretier- und Drehelement 27 eingeschoben und dieses gegenüber der Aufnahme 26 arretiert. Anschließend wird der Tieflader 47 soweit vorgezogen, dass das Transport- und Lagergestell 41 noch auf dem Tieflader 47 aufliegt, die Aufnahme 46 an der Unterseite des Transport- und Lagergestells 41 aber zugänglich ist. Zwischen der Aufnahme 46 und der Aufnahme 29 am Grundkörper 22 des Rohrlagers 21 wird ein Hydraulikzylinder 30 angeschlagen. Durch Ausfahren des Hydraulikzylinders 30 wird das Transport- und Lagergestell 41 um den Drehpunkt 50 des Arretier- und Drehelements 27 von der horizontalen in die Vertikale gedreht (siehe Fig. 7).

Anschließend oder gleichzeitig ist es auch möglich, mehrere Transport- und Lagergestelle 41 dem Rohrlager 21 zuzuführen. Der Abtransport nicht mehr benötigter Gestelle 41, sei es weil sie leer sind und durch neue ersetzt werden müssen, oder sei es, weil sie aufgrund des Ausbaus der Bohrstangen voll sind und abtransportiert werden müssen, erfolgt in der umgekehrten Reihenfolge wie zuvor beschrieben.

In Fig. 8 ist eine rückwärtige Ansicht der Bohranlage 12 mit dem Rohrlager 21 dargestellt. Das Rohrlager 21 in Fig. 8 weist sechs Aufnahmeabschnitte 24 auf, die jeweils mit Transport- und Lagergestellen 41 in vertikaler Anordnung gefüllt sind. Um die Bohrstangen 16 aus den Transport- und Lagergestellen 41 entnehmen zu können, werden die Anordnungselemente 43 entsprechend so vorbereitet, dass die Bohrstangen durch eine Bewegung aus den Transport- und Lagergestell 41 an seiner Oberseite 51, die bei vertikaler Ausrichtung die Seite ist, die der Bohranlage 12 zugewandt ist, entnehmbar ist.

Zur Entnahme der Bohrstangen 16 aus dem Transport- und Lagergestell 41 wird die Entnahmevorrichtung 33 vor dem Aufnahmeabschnitt 24, aus dem die Bohrstange 16 entnommen werden soll, gefahren. Innerhalb des Basisabschnitts 35 ist ein teleskopartig ausfahrbarer Ausleger 38 vorgesehen, der horizontal unterhalb des unteren Endes der Bohrstangen 16 ausgefahren wird. An seinem äußeren Ende weist der Ausleger 38 ein Entnahmeelement 39 auf, das so ausgeführt ist, dass es mit dem unteren Ende der Bohrstange 16 eine haltende Verbindung bereitstellen kann. Durch Ausfahren des Hydraulikzylinders 40, der das Entnahmeelement 39 mit dem Ausleger 38 verbindet, wird die Bohrstange 16 angehoben und aus dem Anordnungselement entfernt, wie dieses in Fig. 9 und 10 dargestellt ist. Anschließend wird der Ausleger 38 wieder eingefahren und dabei wird gleichzeitig die Bohrstange 16 aus dem Transport- und Lagergestell 41 heraus bewegt.

Auf der Basiseinheit 35 ist ein Träger 36 angeordnet, an dessen oberen Ende ein Halteelement 37 vorgesehen ist. Das Halteelement 37 umfasst ebenfalls einen Ausleger 38, der teleskopartig ausfahrbar ausgeführt ist. Am Ende des Auslegers 38 ist ein Greif-oder Halteelement 52 vorgesehen. Dieses umgreift die Bohrstange 16 und stellt sicher, dass beim Einfahren der Ausleger 38 die Bohrstange in der Entnahmevorrichtung 33 verbleibt. Die entnommene Bohrstange innerhalb der Entnahmevorrichtung 33 ist in Fig. 12 dargestellt. Anschließend wird die Entnahmevorrichtung entlang der Schienen 34 zum Übergabepunkt 20 transportiert, an dem dann der Pipehandler 15 mit seinen Greifeinheit 18 die vereinzelte Bohrstange 16 übernimmt und zum Bohrbereich 19 transportiert, beispielsweise durch eine Bewegung nach oben und eine Schwenkbewegung. Die Übergabe an den Pipehandler 15 ist in Fig. 13 dargestellt. Anschließend fährt die Entnahmevorrichtung 33 in den nächsten Aufnahmeabschnitt 24, an dem eine Bohrstange 16 entnommen werden soll.

Für den Ablauf des Verfahrens und das gezielte Einbauen der Bohrstange bzw. der Beibehaltung der Reihenfolge der Bohrstangen, ist es vorteilhaft, wenn die Bohrstangen 16 entsprechend logistisch kodiert sind und eine Steuerung (nicht dargestellt) vorhanden ist, mit der die korrekte Auswahl des ein- oder auszubauenden Elements vermerkt und überwacht wird, um die richtige Reihenfolge der Elemente einzuhalten. Dieses trifft auch auf das Einzubauen von Casingrohre als Verrohren in das Bohrloch zu.

Durch das zuvor beschriebene Verfahren wird es möglich, einen vollautomatischen Bohrvortrieb zu erreichen, da sämtliche beschriebenen Verfahrensschritte mannlos durchgeführt werden können. Gleichzeitig ist es möglich, mit einem dezentralen Lagerplatz für die Transport- und Lagerstelle 41 zu operieren, so dass am Bohrplatz als solches nur geringer Raum für den An- und Abtransport der Transport- und Lagergestelle 41 vorgesehen werden muss. Alternativ zu einem Einsatz von Tiefladern 47 kann auch der An- und Abtransport mit Kran oder Hubschraubern erfolgen.

Zum Erreichen des nächsten Bohransatzpunktes 11 am Bohrort 10 kann die Bohranlage 12 zusammen mit dem Rohrlager 21, das ebenfalls vollständig mit Transport- und Lagergestellen 41 bestückt sein kann, verskiddet werden. Eine aufwendige Entnahme der Bohrstangen 16 ist hierfür nicht notwendig.

**Bezugszeichenliste**

| | | | |
|---|---|---|---|
| 10 | Bohrloch | 39 | Entnahmeelement |
| 11 | Bohransatzpunkt | 40 | Hydraulikzylinder |
| 12 | Bohranlage | 41 | Transport- und Lagergestell |
| 13 | Schiene | 42 | Rahmen |
| 14 | Tieflader | 43 | Anordnungselement |
| 15 | Pipehandler | 44 | Vertiefung |
| 16 | Bohrstange | 45 | Hubanschlag |
| 17 | Träger | 46 | Aufnahme |
| 18 | Greifeinheit | 47 | Tieflader |
| 19 | Bohrbereich | 48 | Arretierung |
| 20 | Übergabepunkt | 49 | Öffnung |
| 21 | Rohrlager | 50 | Drehpunkt |
| 22 | Grundkörper | 51 | Oberseite |
| 23 | Schiene | Greif-/Halteelement | |
| 24 | Aufnahmeabschnitt | | |
| 25 | Trägerkonstruktion | | |
| 26 | Aufnahme | | |
| 27 | Arretier- und Drehelement | | |
| 28 | Seite | | |
| 29 | Aufnahme | | |
| 30 | Hydraulikzylinder | | |
| 31 | Seite | | |
| 32 | Ansatzpunkt | | |
| 33 | Entnahmevorrichtung | | |
| 34 | Schiene | | |
| 35 | Basisabschnitt | | |
| 36 | Träger | | |
| 37 | Haltereinheit | | |
| 38 | Ausleger | | |

## Patentansprüche

1. Rohrlager zum Zu- und Abführen von Rohrkörpern (16), insbesondere Bohrstangen, Casingrohren, und/oder Bohrstrangteilen wie Schwerstangen, Bohrmotoren oder dergleichen, zu einer Bohranlage (12) zum Erstellen von Tiefbohrungen mit einem Grundgerüst (22), wenigstens einem Gestell (41), das als Transport- und Lagergestell von Rohrkörpern (16) vorgesehen ist, und in dem mehrere Rohrkörper (16) zu einer Charge angeordnet sind, und einer Entnahmevorrichtung (33) zum Entnehmen der Rohrkörper (16) aus dem Gestell (41) und Zuführen der Rohrkörper (16) in das Gestell (41), wobei das Grundgerüst (22) wenigstens zwei Aufnahmeabschnitte (24) zum Aufnehmen des Gestells (41) in einer im wesentlichen horizontalen Anordnung aufweist, wobei das Gestell (41) im Aufnahmeabschnitt (24) nach dem Einsetzen drehbar befestigt ist und mittels einem Hubelement (30) von einer horizontalen Ausrichtung in eine vertikale Ausrichtung überführbar ist, und wobei die Rohrköper (16) einzeln mit der Entnahmevorrichtung (33) aus dem Gestell (41) in vertikaler Position entnehmbar oder einsetzbar sind, **dadurch gekennzeichnet, dass** die Entnahmevorrichtung (33) zwischen einer Aufnahme-/Abgabeposition vor den Aufnahmeabschnitten (24) und einer Übergabe-/Empfangsposition zur Übergabe des Rohrkörpers (16) an einen Pipehandler (15) oder zum Empfang des Rohrkörpers (16) von einem Pipehandler (15) entlang des Grundgerüsts (22) vor den einzelnen Abschnitten (24) verfahrbar ist.

2. Rohrlager nach Anspruch 1, **dadurch gekennzeichnet, dass** das Hubelement an einer Seite am Grundgerüst (22) und an der anderen Seite am dem Gestell (41) angeordnet ist.

3. Rohrlager nach Anspruch 1 oder 2, **dadurch gekennzeichnet, dass** die Entnahmevorrichtung (33) ein vertikal wirksames Hubelement (39) aufweist, über das der Rohrkörper (16) anhebbar ist, wobei das vertikal wirksame Hubelement (39) bevorzugt horizontal von der Entnahmevorrichtung (33) weg verfahrbar ist.

4. Rohrlager nach einem der Ansprüche 1 bis 3, **dadurch gekennzeichnet, dass** die Entnahmevorrichtung (33) ein horizontal wirksames Halte- und/oder Greifelement (52) aufweist, wobei das vertikal wirksame Halte- und/oder Greifelement (52) bevorzugt horizontal von der Entnahmevorrichtung weg verfahrbar ist.

5. Rohrlager nach einem der Ansprüche 1 bis 4, **dadurch gekennzeichnet, dass** im Aufnahmeabschnitt (24) unterhalb des Gestells (41) ein Eingriffsbereich vorgesehen ist, in den die Entnahmevorrichtung (33) wirksam eingreift.

6. Rohrlager nach einem der Ansprüche 1 bis 5, **dadurch gekennzeichnet, dass** eine Steuerung vorgesehen ist, über die die Entnahme oder das Hinzufügen der Rohrkörper (16) steuerbar ist, wobei bevorzugt einzelne Aufnahmeabschnitte (24) mit der Steuerung sperrbar sind.

7. Rohrlager nach einem der Ansprüche 1 bis 6, **dadurch gekennzeichnet, dass** das Rohrlager (21) auf Schienen (23) angeordnet und mit in den Aufnahmeabschnitten (24) vorgesehenen Gestellen (41) verskiddbar ist.

8. Verfahren zum Zu- und Abführen von Rohrkörpern (16), insbesondere Bohrstangen, Casingrohren, und/oder Bohrstrangteilen wie Schwerstangen, Bohrmotoren oder dergleichen, zu einer Bohranlage (12) zum Erstellen von Tiefbohrungen mit einem Grundgerüst (22) mit wenigstens zwei Aufnahmeabschnitten (24) zum Aufnehmen eines Gestells (41) in einer im wesentlichen horizontalen Anordnung, bei dem die Rohrkörper (16) in dem Gestell (41) zu einer Charge angeordnet werden, das Gestell (41) im Wesentlichen horizontal zu einem Rohrlager (21) angeliefert und in einen Aufnahmeabschnitt (24) des Rohrlagers (21) um eine horizontale Drehachse drehbar angeordnet wird, das Gestell (41) anschließend im Rohrlager (21) von einer im Wesentlichen horizontalen Position in eine vertikale Position angehoben und arretiert wird, jeweils ein vertikaler Rohrkörper (16) mit einer Entnahmevorrichtung (33) aus dem vertikalen Gestell (41) entnommen wird und an einen Pipehandler (15) übergeben wird, der den Rohrköper (16) dem Bohrbereich zuführt, **dadurch gekennzeichnet, dass** die Entnahmevorrichtung (33) zwischen einer Aufnahme-/Abgabeposition vor den Aufnahmeabschnitten (24) und einer Übergabe-/Empfangsposition zur Übergabe des Rohrkörpers (16) an den Pipehandler (15) oder zum Empfang des Rohrkörpers (16) von dem Pipehandler (15) entlang eines Grundgerüsts (22) vor den einzelnen Abschnitten (24) verfährt.

9. Verfahren nach Anspruch 8 **dadurch gekennzeichnet, dass** eine Steuerung vorgesehen wird, wobei bevorzugt die Rohrkörper (16) und/oder Gestelle (41) in einer Inventarliste vermerkt werden und besonders bevorzugt die Inventarliste bei der Steuerung berücksichtigt wird.

10. Verfahren nach Anspruch 8 oder 9, **dadurch gekennzeichnet, dass** die Rohrkörper (16) in dem Gestell (41) vor der Lieferung zum Bohrort zur Charge angeordnet werden.

11. Verfahren nach einem der Ansprüche 8 bis 10, **dadurch gekennzeichnet, dass** der Rohrkörper (16) mit der Entnahmevorrichtung (33) von unten angehoben und aus dem Gestell (41) entnommen wird.

12. Verfahren nach einem der Ansprüche 8 bis 11, **dadurch gekennzeichnet, dass** das Gestell (41) mit Hilfe einem an dem Rohrlager (21) vorgesehen Hubelement (30), bevorzugt ein Hydraulikzylinder oder eine Zahnstange, von einer im Wesentlichen horizontalen Position in eine vertikale Position angehoben wird.

## Claims

1. Pipe store for supplying and discharging pipe bodies (16), in particular drill rods, casing pipes, and/or drill-string parts, such as drill collars, drilling motors or the like, to and from a drilling rig (12) for creating deep wells, having a basic structure (22), having at least one framework (41) which is provided in the form of a transporting and storage framework for pipe bodies (16) and in which a plurality of pipe bodies (16) are arranged to form a load, and having a removal apparatus (33) for removing the pipe bodies (16) from the framework (41) and supplying the pipe bodies (16) into the framework (41), wherein the basic structure (22) has at least two accommodating portions (24) for accommodating the framework (41) in an essentially horizontal arrangement, wherein, following insertion into the accommodating portion (24), the framework (41) is fastened in a rotatable manner therein, and can be transferred from a horizontal orientation into a vertical orientation by means of a lifting element (30), and wherein the pipe bodies (16) can be individually removed from the framework (41), or inserted into the same, in the vertical position by the removal apparatus (33), **characterized in that** the removal apparatus (33) can be displaced along the basic structure (22) in front of the individual portions (24) between an accommodating/discharging position in front of the accommodating portions (24) and a transfer/receiving position for transferring the pipe body (16) to a pipe handler (15) or for receiving the pipe body (16) from a pipe handler (15).

2. Pipe store according to Claim 1, **characterized in that** the lifting element is arranged with one side at the basic structure (22) and the other side at the framework (41).

3. Pipe store according to Claim 1 or 2, **characterized in that** the removal apparatus (33) has a vertically active lifting element (39), via which the pipe body (16) can be raised, wherein the vertically active lifting element (39) can be displaced preferably horizontally away from the removal apparatus (33).

4. Pipe store according to one of Claims 1 to 3, **characterized in that** the removal apparatus (33) has a horizontally active retaining and/or gripping element (52), wherein the vertically active retaining and/or gripping element (52) can be displaced preferably horizontally away from the removal apparatus.

5. Pipe store according to one of Claims 1 to 4, **characterized in that** an engagement region, in which the removal apparatus (33) actively engages, is provided in the accommodating portion (24), beneath the framework (41).

6. Pipe store according to one of Claims 1 to 5, **characterized by** the provision of a control means, via which it is possible to control the removal or the addition of the pipe bodies (16), wherein preferably individual accommodating portions (24) can be blocked by the control means.

7. Pipe store according to one of Claims 1 to 6, **characterized in that** the pipe store (21) is arranged on rails (23) and can skid with frameworks (41) provided in the accommodating portions (24).

8. Method of supplying and discharging pipe bodies (16), in particular drill rods, casing pipes, and/or drill-string parts, such as drill collars, drilling motors or the like, to and from a drilling rig (12) for creating deep wells, having a basic structure (22) having at least two accommodating portions (24) for accommodating a framework (41) in an essentially horizontal arrangement, in the case of which the pipe bodies (16) are arranged in a framework (41) to form a load, the framework (41) is supplied to a pipe store (21) essentially horizontally and is arranged in an accommodating portion (24) of the pipe store (21) such that it can be rotated about a horizontal axis of rotation, the framework (41) is then raised in the pipe store (21) from an essentially horizontal position into a vertical position and arrested, and in each case a vertical pipe body (16) is removed from the vertical framework (41) by a removal apparatus (33) and is transferred to a pipe handler (15), which supplies the pipe body (16) to the drilling region, **characterized in that** the removal apparatus (33) is displaced along a basic structure (22) in front of the individual portions (24) between an accommodating/discharging position in front of the accommodating portions (24) and a transfer/receiving position for transferring the pipe body (16) to the pipe handler (15) or for receiving the pipe body (16) from the pipe handler (15).

9. Method according to Claim 8, **characterized by** the provision of a control means, wherein preferably the pipe bodies (16) and/or the frameworks (41) are recorded in an inventory and particularly preferably the control means takes account of the inventory.

10. Method according to Claim 8 or 9, **characterized in that** the pipe bodies (16) in the framework (41) are arranged to form the load prior to being supplied to the drilling location.

11. Method according to one of Claims 8 to 10, **characterized in that** the pipe body (16) is raised from beneath, and removed from the framework (41), by the removal apparatus (33).

12. Method according to one of Claims 8 to 11, **characterized in that** the framework (41) is raised from an essentially horizontal position into a vertical position with the aid of a lifting element (30), preferably a hydraulic cylinder or a rack, provided on the pipe store (21).

## Revendications

1. Support de tubes pour l'alimentation et l'évacuation de corps tubulaires (16), en particulier de tiges de forage, de tubages et/ou de pièces de train de forage telles que des colliers de forage, des moteurs tubulaires ou similaires, à et depuis une installation de forage (12) pour créer des forages profonds, comprenant une structure de base (22), au moins un bâti (41) qui est prévu en tant que bâti de transport et de stockage de corps tubulaires (16), et dans lequel sont disposés plusieurs corps tubulaires (16) de manière à former un lot, et un dispositif d'enlèvement (33) pour enlever les corps tubulaires (16) du bâti (41) et pour acheminer les corps tubulaires (16) dans le bâti (41), la structure de base (22) présentant au moins deux portions de réception (24) pour recevoir le bâti (41) suivant un agencement essentiellement horizontal, le bâti (41) étant fixé de manière rotative dans la portion de réception (24) après l'insertion et pouvant être transféré au moyen d'un élément de levage (30) d'une orientation horizontale dans une orientation verticale, et les corps tubulaires (16) pouvant individuellement être enlevés du bâti (41) dans la position verticale ou pouvant être insérés avec le dispositif d'enlèvement (33), **caractérisé en ce que** le dispositif d'enlèvement (33) peut être déplacé entre une position de réception/dépôt devant les portions de réception (24) et une position de transfert/réception pour le transfert du corps tubulaire (16) à un dispositif de manipulation de tubes (15) ou pour la réception du corps tubulaire (16) par un dispositif de manipulation de tubes (15) le long de la structure de base (22) devant les portions individuelles (24).

2. Support de tubes selon la revendication 1, **caractérisé en ce que** l'élément de levage est disposé d'un côté sur la structure de base (22) et de l'autre côté sur le bâti (41).

3. Support de tubes selon la revendication 1 ou 2, **caractérisé en ce que** le dispositif d'enlèvement (33) présente un élément de levage agissant verticalement (39), par le biais duquel le corps tubulaire (16) peut être soulevé, l'élément de levage agissant verticalement (39) pouvant être déplacé de préférence horizontalement à l'écart du dispositif d'enlèvement (33).

4. Support de tubes selon l'une quelconque des revendications 1 à 3, **caractérisé en ce que** le dispositif d'enlèvement (33) présente un élément de retenue et/ou de préhension (52) agissant horizontalement, l'élément de retenue et/ou de préhension agissant verticalement (52) pouvant être déplacé de préférence horizontalement à l'écart du dispositif d'enlèvement.

5. Support de tubes selon l'une quelconque des revendications 1 à 4, **caractérisé en ce que** dans la portion de réception (24), en dessous du bâti (41), est prévue une région d'engagement dans laquelle s'engage fonctionnellement le dispositif d'enlèvement (33).

6. Support de tubes selon l'une quelconque des revendications 1 à 5, **caractérisé en ce qu'**il est prévu une commande par le biais de laquelle l'enlèvement ou l'ajout des corps tubulaires (16) peuvent être commandés, de préférence des portions de réception individuelles (24) pouvant être bloquées avec la commande.

7. Support de tubes selon l'une quelconque des revendications 1 à 6, **caractérisé en ce que** le support de tubes (21) est disposé sur les rails (23) et peut glisser avec des bâtis (41) prévus dans les portions de réception (24).

8. Procédé pour l'alimentation et l'évacuation de corps tubulaire (16), en particulier de tiges de forage, de tubages et/ou de pièces de train de forage telles que des colliers de forage, des moteurs tubulaires ou similaires, à et depuis une installation de forage (12) pour créer des forages profonds, comprenant une structure de base (22), comprenant au moins deux portions de réception (24) pour recevoir un bâti (41) suivant un agencement essentiellement horizontal, les corps tubulaires (16) étant disposés dans le bâti (41) de manière à former un lot, le bâti (41) étant fourni essentiellement horizontalement à un support de tubes (21) et étant disposé de manière à pouvoir tourner autour d'un axe de rotation horizontal dans une portion de réception (24) du support de tubes (21), le bâti (41) étant ensuite soulevé dans le support de tubes (21) d'une position essentiellement horizontale dans une position verticale et étant bloqué, un corps tubulaire vertical (16) étant à chaque fois enlevé avec un dispositif d'enlèvement (33) hors du bâti vertical (41) et étant transféré à un dispositif de manipulation de tubes (15), qui achemine le corps tubulaire (16) à la région de forage, **caractérisé en ce que** le dispositif d'enlèvement (33) se déplace entre une position de réception/dépôt devant les portions de réception (24) et une position de transfert/réception pour le transfert du corps tubulaire (16) au dispositif de manipulation de tubes (15) ou pour la réception du corps tubulaire (16) par le dispositif de manipulation de tubes (15) le long d'une structure de base (22) devant les portions individuelles (24) .

9. Procédé selon la revendication 8, **caractérisé en ce qu'**une commande est prévue, les corps tubulaires (16) et/ou les bâtis (41) étant listés dans une liste d'inventaire et, de manière particulièrement préférée, la liste d'inventaire étant prise en compte lors de la commande.

10. Procédé selon la revendication 8 ou 9, **caractérisé en ce que** les corps tubulaires (16) sont disposés en lot dans le bâti (41) avant la livraison sur le site de forage.

11. Procédé selon l'une quelconque des revendications 8 à 10, **caractérisé en ce que** le corps tubulaire (16) est soulevé par le dessous avec le dispositif d'enlèvement (33) et est enlevé du bâti (41).

12. Procédé selon l'une quelconque des revendications 8 à 11, **caractérisé en ce que** le bâti (41) est soulevé à l'aide d'un élément de levage (30) prévu au niveau du support de tubes (21), de préférence un vérin hydraulique ou une crémaillère, d'une position essentiellement horizontale dans une position verticale.
